# EUROPÄISCHE PATENTSCHRIFT

(11) **EP 3 406 810 B1**
(45) Veröffentlichungstag und Bekanntmachung des Hinweises auf die Patenterteilung: **11.11.2020**
(21) Anmeldenummer: 18179636.8
(22) Anmeldetag: 25.08.2014
(51) Int. Cl.: E03C 1/22, E03C 1/18

(54) **SPÜLE MIT EINER ABLAUFÖFFNUNG UND EINER ABLAUFBAUGRUPPE**
SINK WITH AN OUTFLOW OPENING AND AN OUTFLOW MODULE
ÉVIER DOTÉ D'UNE D'OUVERTURE D'ÉCOULEMENT ET D'UN MODULE D'ÉCOULEMENT

(30) Priorität: 12.09.2013 DE 102013218342
(43) Veröffentlichungstag der Anmeldung: 28.11.2018
(62) Teilanmeldung aus: 14182080.3
(73) Patentinhaber: BLANCO GmbH + Co KG, 75038 Oberderdingen (DE)
(72) Erfinder: KOSKA, Reinhard, 76228 Karlsruhe (DE); SCHULIN, Markus, 74211 Leingarten (DE)
(74) Vertreter: Hoeger, Stellrecht & Partner Patentanwälte mbB

(56) Entgegenhaltungen:
- EP-A2- 0 807 721
- DE-A1-102011 000 676
- US-A- 401 976

## Beschreibung

Die vorliegende Erfindung betrifft eine Spüle mit einer Ablauföffnung in einem Beckenboden der Spüle und einer an der Ablauföffnung angeordneten Ablaufbaugruppe, wobei die Ablaufbaugruppe einen Ablaufkörper und ein Abdeckelement umfasst.

Bei bekannten Ablaufbaugruppen für Spülen ist eine Befestigungsaufnahme zur Aufnahme eines Befestigungselements, mit welchem der Ablaufkörper gegen den Beckenboden verspannt wird, entweder einstückig mit dem Beckenboden ausgebildet oder an einem Rahmenelement angeordnet, das einen um die Ablauföffnung umlaufenden Randbereich aufweist, welcher an einer an die Ablauföffnung angrenzenden Sichtfläche des Beckenbodens anliegt.

Insbesondere bei gegossenen Spülen, beispielsweise aus einem Kunststoffmaterial, einem Keramikmaterial oder einem Verbundmaterial, ist es aber nicht ohne weiteres möglich, die Befestigungselementaufnahme einstückig mit einem Beckenboden der gegossenen Spüle auszubilden.

Wenn ein separates Rahmenelement verwendet wird, welches an der Sichtfläche des Beckenbodens anliegt, so entsteht eine Schmutzfuge am Übergang von dem Beckenboden zu dem Rahmenelement, welche schwierig zu reinigen ist.

Bei anderen bekannten Ablaufbaugruppen für Spülen ist vorgesehen, dass der Ablaufkörper mittels eines für den Benutzer der Spüle sichtbar bleibenden Befestigungselements mit dem Beckenboden verspannt wird, ohne dass das Befestigungselement mittels eines Abdeckelements abgedeckt wird.

Solche Lösungen mit sichtbar bleibendem Befestigungselement sind optisch unbefriedigend.

Die meisten bekannten Bauformen von Ablaufbaugruppen für Spülen müssen komplett demontiert werden, um eine Reinigung der Ablaufbaugruppe zu ermöglichen.

Ferner gibt es Bauformen von Ablaufbaugruppen für Spülen, welche an bestimmte Positionen an der Spüle, beispielsweise an eine Position zwischen zwei einander benachbarten Becken, gebunden sind.

Die DE 10 2011 000 676 A1 offenbart eine Spüle gemäß dem Oberbegriff von Anspruch 1.

Die EP 0 807 721 A2 offenbart eine Spüle mit einer Ablauföffnung in einem Beckenboden der Spüle und einer an der Ablauföffnung angeordneten Ablaufbaugruppe, wobei die Ablaufbaugruppe einen Ablaufkörper, ein Befestigungselement zum Verspannen des Ablaufkörpers gegen den Beckenboden und ein Abdeckelement umfasst, wobei der Beckenboden ein beckenbodenseitiges Positionierelement aufweist, wobei die Ablaufbaugruppe ein Trägerelement umfasst, wobei das Abdeckelement im montierten Zustand der Ablaufbaugruppe lösbar an dem Trägerelement gehalten ist, wobei das Trägerelement eine Befestigungselementaufnahme und ein trägerelementseitiges Positionierelement umfasst, wobei das trägerelementseitige Positionierelement und das beckenbodenseitige Positionierelement so zusammenwirken, dass das Trägerelement gegen eine Verdrehung relativ zu dem Beckenboden gesichert ist, und wobei das trägerelementseitige Positionierelement einen Vorsprung umfasst und das beckenbodenseitige Positionierelement eine Ausnehmung umfasst.

Die US 401 976 A offenbart einen an einer Ablauföffnung einer Spüle montierten Ablaufkörper, der gegen ein Trägerelement verspannt ist. Das Trägerelement ist verdrehfest an einem Beckenboden der Spüle gelagert, wobei Schrauben in jeweils ein beckenbodenseitiges Loch eingreifen.

Der vorliegenden Erfindung liegt die Aufgabe zugrunde, eine Spüle der aus der DE 10 2011 000 676 A1 bekannten Art zu schaffen, bei welcher das Abdeckelement optisch ansprechend exakt zur Geometrie des Beckenbodens ausgerichtet platziert werden kann.

Diese Aufgabe wird durch eine Spüle nach Anspruch 1 gelöst.

Der erfindungsgemäßen Lösung liegt das Konzept zugrunde, den Beckenboden im Bereich der Ablauföffnung durch das Vorsehen mindestens eines beckenbodenseitigen Positionierelements so auszugestalten, dass ein Trägerelement, an welchem das Abdeckelement im montierten Zustand der Ablaufbaugruppe lösbar gehalten ist, mittels eines trägerelementseitigen Positionierelements verdrehsicher an dem Beckenboden positionierbar ist, so dass auf einen um die Ablauföffnung umlaufenden Rahmen verzichtet werden kann.

Das mindestens eine beckenbodenseitige Positionierelement ist einstückig mit dem Beckenboden ausgebildet.

Der Beckenboden ist vorzugsweise einstückig mit einem Grundkörper der Spüle ausgebildet.

Der Grundkörper der Spüle umfasst vorzugsweise mindestens ein Becken der Spüle.

Bei einer bevorzugten Ausgestaltung der Erfindung ist vorgesehen, dass der Beckenboden mindestens zwei beckenbodenseitige Positionierelemente aufweist und dass das Trägerelement mindestens zwei trägerelementseitige Positionierelemente aufweist, welche so mit jeweils einem der beckenbodenseitigen Positionierelemente zusammenwirken, dass das Trägerelement gegen eine Verdrehung relativ zu dem Beckenboden gesichert ist.

Um die Montage der Ablaufbaugruppe zu erleichtern, kann ferner vorgesehen sein, dass mindestens zwei trägerelementseitige Positionierelemente zugleich als Zentrierelemente dienen, durch welche das Trägerelement im montierten Zustand der Ablaufbaugruppe relativ zu der Ablauföffnung zentriert ist.

Dabei kann insbesondere vorgesehen sein, dass die Zentrierelemente jeweils eine trägerelementseitige Zentrierfläche aufweisen, welche mit einer beckenbodenseitigen Zentrierfläche zusammenwirkt, um die Zentrierung des Trägerelements relativ zu der Ablauföffnung zu bewirken.

Ferner kann vorgesehen sein, dass der Beckenboden mindestens ein beckenbodenseitiges Anlageelement aufweist und dass das Trägerelement mindestens ein trägerelementseitiges Anlegeelement aufweist, das im montierten Zustand der Ablaufbaugruppe an dem beckenbodenseitigen Anlageelement anliegt.

Das mindestens eine beckenbodenseitige Anlageelement ist vorzugsweise einstückig mit dem Beckenboden ausgebildet.

Besonders günstig ist es, wenn der Beckenboden mindestens zwei beckenbodenseitige Anlageelemente aufweist und das Trägerelement mindestens zwei trägerelementseitige Anlegeelemente aufweist, die im montierten Zustand der Ablaufbaugruppe an jeweils einem der beckenbodenseitigen Anlageelemente anliegen, so dass das Trägerelement den Bereich der Ablauföffnung, welcher zwischen den beckenbodenseitigen Anlageelementen verbleibt, überbrückt.

Ein solches Trägerelement stellt somit eine Montagebrücke dar, welche es ermöglicht, eine Befestigungselementaufnahme im Bereich der Ablauföffnung anzuordnen, ohne dass hierfür ein Rahmen benötigt wird, welcher an einer an die Ablauföffnung angrenzenden Sichtfläche des Beckenbodens anliegt.

Bei einer bevorzugten Ausgestaltung der Erfindung ist vorgesehen, dass eine Anlagefläche mindestens eines beckenbodenseitigen Anlageelements gegenüber einer an die Ablauföffnung angrenzenden Sichtfläche des Beckenbodens zu dem Ablaufkörper hin versetzt ist. Hierdurch wird es ermöglicht, dass das Trägerelement nur in einem für den Benutzer der Spüle nicht sichtbaren Bereich an dem Beckenboden anliegt.

Ferner kann vorgesehen sein, dass das Trägerelement eine Formelastizität aufweist und bei der Montage der Ablaufbaugruppe derart verformbar ist, dass im montierten Zustand der Ablaufbaugruppe mindestens ein trägerelementseitiges Anlegeelement im Wesentlichen flächig an einem beckenbodenseitigen Anlageelement anliegt.

Hierdurch wird ein sauberes Anliegen des Trägerelements an dem beckenbodenseitigen Anlageelement unabhängig von etwaigen Fertigungstoleranzen bei der Herstellung des Trägerelements ermöglicht.

Bei einer besonderen Ausgestaltung der Erfindung ist vorgesehen, dass die Spüle eine Überlauföffnung aufweist, an welcher vorzugsweise kein spülenwandseitiges Anlageelement vorgesehen ist, wobei die Spüle eine Überlaufbaugruppe umfasst, die an der Überlauföffnung angeordnet ist. Dabei umfasst die Überlaufbaugruppe vorzugsweise ein zweites Trägerelement, welches insbesondere identisch mit dem Trägerelement der Ablaufbaugruppe ausgebildet sein kann, und ein Rahmenelement, welches eine Anlagefläche aufweist, wobei im montierten Zustand der Überlaufbaugruppe mindestens ein trägerelementseitiges Anlegeelement des zweiten Trägerelements, vorzugsweise im Wesentlichen flächig, an der Anlagefläche des Rahmenelements anliegt.

Auf diese Weise ist es insbesondere möglich, identisch miteinander ausgebildete Trägerelemente in der Überlaufbaugruppe und in der Ablaufbaugruppe der Spüle zu verwenden, was durch die mehrfache Verwendung gleichartiger Teile die Anzahl der für den Aufbau der Spüle insgesamt benötigten verschiedenartigen Teile reduziert.

Bei einer bevorzugten Ausgestaltung der Erfindung ist ferner vorgesehen, dass im montierten Zustand der Ablaufbaugruppe kein Bestandteil des Trägerelements über eine an die Ablauföffnung angrenzende Sichtfläche des Beckenbodens hinaus vorsteht.

Besonders günstig ist es, wenn im montierten Zustand der Ablaufbaugruppe das Abdeckelement im Wesentlichen vollständig in der Ablauföffnung aufgenommen ist. In diesem Fall steht das Abdeckelement insbesondere nicht über eine an die Ablauföffnung angrenzende Sichtfläche des Beckenbodens hinaus, beispielsweise in den Innenraum eines Beckens, welches durch die Ablauföffnung entwässert wird.

Die trägerelementseitigen Positionierelemente und die beckenbodenseitigen Positionierelemente sind so ausgestaltet, dass sie zum Verhindern einer Verdrehung des Trägerelements relativ zu dem Beckenboden zusammenwirken können.

Bei einer Ausgestaltung der Erfindung ist vorgesehen, dass mindestens ein trägerelementseitiges Positionierelement eine Ausnehmung und/oder eine Nut und/oder mindestens ein beckenbodenseitiges Positionierelement einen Vorsprung umfasst.

Bei einer anderen Ausgestaltung der Erfindung ist vorgesehen, dass mindestens ein trägerelementseitiges Positionierelement einen Vorsprung umfasst und/oder dass mindestens ein beckenbodenseitiges Positionierelement eine Ausnehmung und/oder eine Nut umfasst.

Vorzugsweise ist vorgesehen, dass der Vorsprung des trägerelementseitigen Positionierelements im montierten Zustand der Ablaufbaugruppe in die Ausnehmung und/oder in die Nut des beckenbodenseitigen Positionierelements eingreift.

Ferner kann vorgesehen sein, dass zwischen dem Abdeckelement und einer Begrenzungsfläche der Ablauföffnung ein umlaufender Spalt ausgebildet ist, durch welchen Wasser von einer an die Ablauföffnung angrenzenden Sichtfläche des Beckenbodens und/oder aus dem Innenraum eines an die Ablauföffnung angrenzenden Beckens der Spüle, insbesondere eines Abtropfbeckens der Spüle, zu dem Ablaufkörper hin ablaufen kann.

Vorzugsweise ist vorgesehen, dass im montierten Zustand der Ablaufbaugruppe das Abdeckelement ein zumindest teilweise in der Befestigungselementaufnahme des Trägerelements aufgenommenes Befestigungselement im Wesentlichen vollständig überdeckt.

Ferner kann vorgesehen sein, dass das Abdeckelement mindestens ein abdeckelementseitiges Rastelement aufweist, das im montierten Zustand der Ablaufbaugruppe mit dem Trägerelement verrastet ist.

Um zu erreichen, dass das Abdeckelement stets eine gewünschte Winkelausrichtung relativ zu dem Trägerelement einnimmt, weist das Abdeckelement mindestens ein abdeckelementseitiges Winkelpositionierelement auf und weist das Trägerelement mindestens ein Abdeckelement-Winkelpositionierelement auf, welches so mit dem abdeckelementseitigen Winkelpositionierelement zusammenwirkt, dass das Abdeckelement gegen eine Verdrehung relativ zu dem Trägerelement gesichert ist.

Ergänzend hierzu kann auch vorgesehen sein, dass der Ablaufkörper mindestens ein ablaufkörperseitiges Winkelpositionierelement aufweist, das im montierten Zustand der Ablaufbaugruppe so mit einem Ablaufkörper-Winkelpositionierelement des Trägerelements zusammenwirkt, dass der Ablaufkörper gegen eine Verdrehung relativ zu dem Trägerelement gesichert ist.

Insbesondere kann dabei vorgesehen sein, dass das Ablaufkörper-Winkelpositionierelement des Trägerelements mit einem trägerelementseitigen Positionierelement identisch ist, so dass derselbe Bestandteil des Trägerelements sowohl eine Verdrehsicherung in Bezug auf den Beckenboden als auch eine Verdrehsicherung in Bezug auf den Ablaufkörper bewirkt.

Wenn das Trägerelement gegen eine Verdrehung relativ zu dem Beckenboden gesichert ist und zugleich der Ablaufkörper gegen eine Verdrehung relativ zu dem Trägerelement gesichert ist, bietet dies den Vorteil, dass damit der Ablaufkörper auch gegen eine Verdrehung relativ zu dem Beckenboden gesichert ist.

Die erfindungsgemäße Ausgestaltung der Ablaufbaugruppe eignet sich insbesondere zur Verwendung bei einem Ablauf, welcher an einer Bodenwand eines Beckens der Spüle, insbesondere eines Abtropfbeckens der Spüle, angeordnet ist, die im Wesentlichen horizontal oder unter einem kleinen spitzen Winkel gegenüber der Horizontalen geneigt ausgerichtet ist.

Ein solcher Ablauf wird auch als Tropfteilentwässerung bezeichnet, wenn er an einem Abtropfbecken der Spüle angeordnet ist.

Das Trägerelement der erfindungsgemäßen Spüle wird mittels des Befestigungselements, das zumindest teilweise in der Befestigungselementaufnahme des Trägerelements angeordnet ist, mit dem Ablaufkörper verbunden.

Insbesondere kann vorgesehen sein, dass das Trägerelement und der Ablaufkörper mittels des Befestigungselements von zwei verschiedenen Seiten gegen den Beckenboden, in welchem die Ablauföffnung angeordnet ist, verspannt werden.

Bei einer besonderen Ausgestaltung der Erfindung ist das Abdeckelement so ausgebildet, dass es durch seitliches Drücken und/oder durch Drücken auf einen Endbereich des Abdeckelements in eine Position gebracht werden kann, insbesondere in eine Position geschwenkt werden kann, in welcher das Abdeckelement teilweise von dem Trägerelement gelöst ist, so dass das Abdeckelement in dieser Position leicht von einem Benutzer der Spüle ergriffen und dann vollständig von dem Trägerelement gelöst werden kann.

Insbesondere kann vorgesehen sein, dass das Abdeckelement durch seitliches Drücken und/oder durch Drücken auf einen Endbereich des Abdeckelements in eine Position gebracht werden kann, in welcher ein oder mehrere abdeckelementseitige Rastelemente bereits von den jeweils zugeordneten trägerelementseitigen Rastelementen entrastet sind, während mindestens ein anderes abdeckelementseitiges Rastelement noch mit einem zugeordneten trägerelementseitigen Rastelement in Eingriff steht.

Wenn das Trägerelement mit einer Zentrierhilfe versehen ist, wird ein mit gleichmäßiger Breite umlaufender Spalt zwischen dem lösbar an dem Trägerelement gehaltenen Abdeckelement und einer Begrenzungswand der Ablauföffnung erzeugt, was für eine beruhigte Optik sorgt.

An dem Abdeckelement kann eine Markierung, beispielsweise in Form eines Schriftzugs oder eines Logos, angebracht werden, welches hinsichtlich seiner Lage und Ausrichtung positioniert werden kann, indem mindestens ein abdeckelementseitiges Winkelpositionierelement, beispielsweise in Form einer Kerbe, einer Nut oder einer Bohrung, mit mindestens einem Abdeckelement-Winkelpositionierelement des Trägerelements, beispielsweise einem Steg, einem Führungsstift oder einem Vorsprung, in Eingriff gebracht wird.

Die erfindungsgemäße Ausgestaltung der Ablaufbaugruppe ermöglicht es, das zum Verspannen des Ablaufkörpers gegen den Beckenboden verwendete Befestigungselement, beispielsweise eine Befestigungsschraube, für den Benutzer der Spüle unsichtbar an der Spüle anzuordnen.

Die Ablaufbaugruppe kann rahmenlos ausgebildet sein.

Die erfindungsgemäße Ablaufbaugruppe ermöglicht einen Materialmix, bei welchem beispielsweise ein Bestandteil der Ablaufbaugruppe aus Edelstahl, insbesondere ein Abdeckelement, welches ein Edelstahlmaterial umfasst, zusammen mit einer Spüle aus einem Kunststoffmaterial, einem Verbundwerkstoff oder einem Keramikmaterial verwendet wird.

Eine Verdrehsicherung zwischen dem Abdeckelement und dem Trägerelement ermöglicht es, eine an dem Abdeckelement angeordnete Markierung, beispielsweise einen Schriftzug oder ein Hersteller-Logo, stets in einer gewünschten Orientierung in Bezug auf den Grundkörper der Spüle auszurichten.

Das Abdeckelement der Ablaufbaugruppe ist leicht für Reinigungszwecke abnehmbar.

Der Ablauf der Spüle mit der erfindungsgemäßen Ablauföffnung und der erfindungsgemäßen Ablaufbaugruppe ist ästhetisch ansprechend gestaltet.

Bei einer bevorzugten Ausgestaltung der Erfindung ist vorgesehen, dass das Abdeckelement im montierten Zustand der Ablaufbaugruppe nicht über eine an die Ablaufbaugruppe angrenzende Sichtfläche des Beckenbodens hinaus in den Innenraum eines Beckens der Spüle übersteht.

Grundsätzlich ist es aber bei der erfindungsgemäßen Spüle möglich, die beckenbodenseitigen Positionierelemente und/oder Anlageelemente und die trägerelementseitigen Positionierelemente und/oder Anlegeelemente so aufeinander abzustimmen, dass das Abdeckelement im montierten Zustand der Ablaufbaugruppe in Bezug auf die Sichtfläche des Beckenbodens bündig, unterbündig oder überstehend ausgebildet ist.

Die Ablauföffnung ist bei der erfindungsgemäßen Spüle vorzugsweise so ausgestaltet, dass der Grundkörper der Spüle mit der Ablauföffnung durch einen Gießvorgang ohne anschließende Nachbearbeitung herstellbar ist. Die Geometrie des Grundkörpers der Spüle ist somit werkzeugfallend.

Die Ablauföffnung kann im Wesentlichen kreisrund oder mit einem beliebigen anderen Querschnitt, insbesondere mit einem rechteckigen Querschnitt, ausgebildet sein.

Weitere Merkmale und Vorteile der Erfindung sind Gegenstand der nachfolgenden Beschreibung und der zeichnerischen Darstellung von Ausführungsbeispielen.

In den Zeichnungen zeigen:
- Fig. 1: eine perspektivische Darstellung einer Spüle mit einem Hauptbecken und einem Abtropfbecken, wobei das Hauptbecken mit einem vertikalen Überlauf und das Abtropfbecken mit einem Ablauf versehen ist;
- Fig. 2: eine Draufsicht von oben auf die Spüle aus Fig. 1;
- Fig. 3: einen Längsschnitt durch die Spüle aus den Fig. 1 und 2 längs der Linie 3 - 3 in Fig. 2;
- Fig. 4: eine vergrößerte Darstellung des Bereichs I aus Fig. 3, welche einen vertikalen Schnitt durch den Ablauf darstellt;
- Fig. 5: einen weiteren vertikalen Schnitt durch den Ablauf, längs der Linie 5 - 5 in Fig. 2;
- Fig. 6: eine Draufsicht von oben auf eine Ablauföffnung des Ablaufs, ohne eine Ablaufbaugruppe des Ablaufs;
- Fig. 7: eine perspektivische Explosionsdarstellung einer Ablaufbaugruppe und der Ablauföffnung des Ablaufs, mit der Blickrichtung von oben;
- Fig. 8: eine perspektivische Explosionsdarstellung der Ablaufbaugruppe und der Ablauföffnung des Ablaufs, mit der Blickrichtung von unten;
- Fig. 9: eine vergrößerte perspektivische Darstellung eines Abdeckelements, einer Befestigungsschraube und eines Trägerelements der Ablaufbaugruppe aus den Fig. 7 und 8, mit der Blickrichtung von oben;
- Fig. 10: eine vergrößerte perspektivische Darstellung des Abdeckelements, der Befestigungsschraube und des Trägerelements der Ablaufbaugruppe aus den Fig. 7 und 8, mit der Blickrichtung von unten;
- Fig. 11: eine Seitenansicht des Trägerelements der Ablaufgruppe in einem entspannten Ausgangszustand, vor der Montage der Ablaufbaugruppe;
- Fig. 12: eine vergrößerte Darstellung des Bereichs II aus Fig. 3, welche einen vertikalen Schnitt durch den nicht erfindungsgemäß ausgebildeten vertikalen Überlauf darstellt;
- Fig. 13: eine perspektivische Explosionsdarstellung einer Überlaufbaugruppe und einer Überlauföffnung des vertikalen Überlaufs, mit der Blickrichtung von vorne;
- Fig. 14: eine perspektivische Explosionsdarstellung der Überlaufbaugruppe und der Überlauföffnung des vertikalen Überlaufs, mit der Blickrichtung von hinten;
- Fig. 15: eine Vorderansicht des vertikalen Überlaufs;
- Fig. 16: einen Schnitt durch ein Abdeckelement, ein Trägerelement und ein Rahmenelement der Überlaufbaugruppe des vertikalen Überlaufs, längs der Linie 16 - 16 in Fig. 15;
- Fig. 17: eine perspektivische Darstellung einer zweiten Ausführungsform einer Spüle mit einem Hauptbecken und einem Abtropfbecken sowie einem Ablauf für das Abtropfbecken und einem vertikalen Überlauf für das Hauptbecken;
- Fig. 18: eine Draufsicht von oben auf die Spüle aus Fig. 17;
- Fig. 19: einen vertikalen Längsschnitt durch die Spüle aus den Fig. 17 und 18, längs der Linie 19 - 19 in Fig. 18;
- Fig. 20: eine vergrößerte Darstellung des Bereichs III aus Fig. 19, welche einen vertikalen Schnitt durch den Ablauf darstellt;
- Fig. 21: einen weiteren vertikalen Schnitt durch den Ablauf, längs der Linie 21 - 21 in Fig. 18;
- Fig. 22: eine Draufsicht von oben auf eine Ablauföffnung des Ablaufs der Spüle aus den Fig. 17 bis 21, ohne eine Ablaufbaugruppe des Ablaufs;
- Fig. 23: eine perspektivische Explosionsdarstellung der Ablauföffnung und einer Ablaufbaugruppe des Ablaufs;
- Fig. 24: eine vergrößerte perspektivische Darstellung eines Trägerelements der Ablaufbaugruppe aus Fig. 23;
- Fig. 25: eine vergrößerte Darstellung des Bereichs IV aus Fig. 19, welche einen vertikalen Schnitt durch den nicht erfindungsgemäß ausgebildeten vertikalen Überlauf der Spüle zeigt;
- Fig. 26: eine perspektivische Explosionsdarstellung einer Überlauföffnung und einer Überlaufbaugruppe des vertikalen Überlaufs aus Fig. 25;
- Fig. 27: eine Vorderansicht des vertikalen Überlaufs, wobei ein Teil der an den Überlauf angrenzenden Beckenwand weggebrochen ist, um den dahinter liegenden Überlaufkörper zu zeigen; und
- Fig. 28: einen weiteren vertikalen Schnitt durch den vertikalen Überlauf längs der Linie 28 - 28 in Fig. 27, welche gegenüber der Ebene des vertikalen Schnitts aus Fig. 25 in einer Längsrichtung der Überlaufbaugruppe versetzt ist und durch ein Befestigungselement der Überlaufbaugruppe verläuft.

Gleiche oder funktional äquivalente Elemente sind in allen Figuren mit denselben Bezugszeichen bezeichnet.

Eine in den Fig. 1 bis 16 dargestellte, als Ganzes mit 100 bezeichnete Spüle umfasst einen Grundkörper 102 mit einem Hauptbecken 104 und einem seitlich neben dem Hauptbecken 104 angeordneten Zusatzbecken 106, insbesondere einem Abtropfbecken 108.

Das Hauptbecken 104 und das Abtropfbecken 108 stellen zu entwässernde Bereiche 110 der Spüle 100 dar.

Zur Entwässerung des Hauptbeckens 104 dient ein in einem Beckenboden 112 angeordneter Ablauf 114 (siehe Fig. 2) und ein in einer Seitenwand 116 des Hauptbeckens 104 angeordneter vertikaler Überlauf 118.

Der Überlauf 118 wird als vertikaler Überlauf bezeichnet, weil die Spülenwand 120 (Seitenwand 116), an welcher der Überlauf 118 angeordnet ist, im Wesentlichen vertikal oder unter einem kleinen spitzen Winkel gegenüber der Vertikalen geneigt ausgerichtet ist.

Die Entwässerung des Abtropfbeckens 108, welches beispielsweise zum Abstellen von in dem Hauptbecken 104 gespülten Gegenständen dienen kann, erfolgt über einen Ablauf 122, der an einem Beckenboden 124 des Abtropfbeckens 108 angeordnet ist.

Der Ablauf 122 wird auch als horizontaler Überlauf bezeichnet, weil die Spülenwand 120 (Beckenboden 124), an welcher der Ablauf 122 angeordnet ist, im Wesentlichen horizontal oder unter einem kleinen spitzen Winkel gegenüber der Horizontalen geneigt ausgerichtet ist.

Der Aufbau des Ablaufs 122 wird im Folgenden unter Bezugnahme auf die Fig. 4 bis 11 im Einzelnen erläutert.

Der Ablauf 122 umfasst eine Ablauföffnung 126 in dem dem Ablauf 122 zugeordneten Beckenboden 124, welche von einem Bereich des Beckenbodens 124 umgeben ist, dessen im Wesentlichen ebene, dem Benutzer der Spüle 100 zugewandte Oberseite im Folgenden als Sichtfläche 128 des Beckenbodens 124 bezeichnet wird.

Eine Begrenzungsfläche 130 der Ablauföffnung 126 ist im Wesentlichen rotationssymmetrisch bezüglich einer Mittelachse 132 des Ablaufs 122 ausgebildet.

Die Begrenzungsfläche 130 umfasst, wie am besten aus den Schnittdarstellungen der Fig. 4 und 5 zu ersehen ist, einen an die Sichtfläche 128 des Beckenbodens 124 angrenzenden, vorzugsweise konvex gekrümmten, Eintrittsbereich 134, einen sich an den Eintrittsbereich 134 in einer Axialrichtung 136 des Ablaufs 122, die parallel zur Mittelachse 132 des Ablaufs 122 ausgerichtet ist, anschließenden Mittelbereich 138 und einen sich an den Mittelbereich 138 in der Axialrichtung 136 anschließenden Endbereich 140.

Der Mittelbereich 138 der Begrenzungsfläche 130 der Ablauföffnung 126 ist im Wesentlichen zylindrisch ausgebildet.

Der Endbereich 140 der Begrenzungsfläche 130 der Ablauföffnung 126 ist vorzugsweise im Wesentlichen kegelstumpfmantelförmig ausgebildet, so dass die Ablauföffnung 126 sich zu ihrem der Sichtfläche 128 abgewandten Ende hin verjüngt.

Der Endbereich 140 der Begrenzungsfläche 130 berandet einen Ablaufflansch 142 des Beckenbodens 124, welcher von dem Beckenboden 124 aus in der der Sichtfläche 128 abgewandten Richtung vorspringt.

Wie am besten aus Fig. 6 zu ersehen ist, springt an einander gegenüberliegenden Abschnitten der Begrenzungsfläche 130 der Ablauföffnung 126 jeweils ein beckenbodenseitiges Anlageelement 144 von der Begrenzungsfläche 130 aus in Richtung auf die Mittelachse 132 vor.

Die der Sichtfläche 128 des Beckenbodens 124 zugewandte Oberseite jedes Anlageelements 144 bildet eine, vorzugsweise im Wesentlichen ebene, Anlagefläche 146.

Jedes der Anlageelemente 144 ist mit einer Ausnehmung oder Nut 148 versehen, welche sich in einer Längsrichtung 150 des Ablaufs 122 erstreckt und das jeweilige Anlageelement 144 in zwei Abschnitte 152a und 152b unterteilt.

Ein Nutgrund 154 jeder Nut 148 bildet eine gegenüber der Axialrichtung 136 geneigte beckenbodenseitige Zentrierfläche 156.

Die Zentrierfläche 156 kann einen Abschnitt der Begrenzungsfläche 130 der Ablauföffnung 126, insbesondere einen Abschnitt des Endbereichs 140 dieser Begrenzungsfläche 130, bilden oder von der Begrenzungsfläche 130 der Ablauföffnung 126 getrennt ausgebildet sein.

Jede der Nuten 148 bildet ein beckenbodenseitiges Positionierelement 158.

Die beiden Nuten 148 sind vorzugsweise so ausgerichtet und ausgebildet, dass sie in einer Längsrichtung 150 des Ablaufs 122 miteinander fluchten.

Die beckenbodenseitigen Anlageelemente 144 und die beckenbodenseitigen Positionierelemente 158 sind einstückig mit dem Beckenboden 124 ausgebildet.

Der Beckenboden 124 ist vorzugsweise einstückig mit dem Grundkörper 102 der Spüle 100 ausgebildet.

Der Grundkörper 102 der Spüle 100 kann insbesondere in einem Gießverfahren hergestellt sein und beispielsweise aus einem Kunststoffmaterial, einem Verbundmaterial oder einem Keramikmaterial gebildet sein.

Der Ablauf 122 umfasst außer der Ablauföffnung 126 eine Ablaufbaugruppe 160, deren Bestandteile insbesondere in den Fig. 7 und 8 dargestellt sind.

Die Ablaufbaugruppe 160 umfasst einen Ablaufkörper 162, ein Dichtelement 164, ein Trägerelement 166, ein Befestigungselement 168 und ein Abdeckelement 170.

Der Ablaufkörper 162 und das Dichtelement 164 sind im montierten Zustand der Ablaufbaugruppe 160 an der der Sichtfläche 128 abgewandten Rückseite des Beckenbodens 124 angeordnet.

Das Trägerelement 166, das Befestigungselement 168 und das Abdeckelement 170 sind im montierten Zustand der Ablaufbaugruppe 160 an der Sichtseite des Beckenbodens 124 angeordnet.

Der Ablaufkörper 162 umfasst eine, beispielsweise schüsselförmig gestaltete, Wassereintrittskammer 172 mit einer Wassereintrittsöffnung 174, welche von einem Anlageflansch 176 des Ablaufkörpers 162 ringförmig umgeben ist, und ein Ablaufrohr 178, welches auf einer der Wassereintrittsöffnung 174 abgewandten Seite der Wassereintrittskammer 172 in die Wassereintrittskammer 172 mündet.

Ferner ist in der Wassereintrittskammer 172 ein, beispielsweise im Wesentlichen hohlzylindrischer, Aufnahmekörper 180 zur (zumindest teilweisen) Aufnahme eines Gewindeabschnitts 182 des Befestigungselements 168 angeordnet, in welchem eine Gewindehülse 181 mit einem (nicht dargestellten) Innengewinde angeordnet ist, das komplementär zu dem (ebenfalls nicht dargestellten) Außengewinde des Gewindeabschnitts 182 des Befestigungselements 168 ausgebildet ist.

Der Aufnahmekörper 180 ist mit parallel zur Axialrichtung 136 des Ablaufs 122 verlaufenden Schlitzen 184 versehen, welche ablaufkörperseitige Winkelpositionierelemente 185 bilden.

Die ablaufkörperseitigen Winkelpositionierelemente 185 sind so ausgebildet und ausgerichtet, dass sie längs einer Längsrichtung 187 des Ablaufkörpers 162 miteinander fluchten.

Der Ablaufkörper 162 ist vorzugsweise einstückig, beispielsweise aus einem geeigneten thermoplastisch verarbeitbaren Kunststoffmaterial durch ein Spritzgießverfahren, hergestellt.

Das Dichtelement 164 ist vorzugsweise aus einem elastischen Material, insbesondere aus einem Elastomermaterial, gebildet und ringförmig ausgebildet.

Der Querschnitt des Dichtelements 164 ist vorzugsweise in der Längsrichtung des Dichtelements 164 im Wesentlichen konstant.

Das Dichtelement 164 kann an seiner im montierten Zustand der Ablaufbaugruppe 160 dem Ablaufkörper 162 zugewandten Seite und/oder an seiner im montierten Zustand der Ablaufbaugruppe 160 einer Stirnseite 186 des Ablaufflansches 142 an dem Beckenboden 124 zugewandten Seite mit jeweils einer oder mehreren, beispielsweise jeweils drei, Dichtlippen 188 versehen sein (siehe insbesondere die Fig. 4 und 5).

Wie ebenfalls am besten aus den Fig. 4 und 5 zu ersehen ist, liegt das Dichtelement 164 im montierten Zustand der Ablaufbaugruppe 160 mit den Dichtlippen 188 einerseits an der Stirnseite 186 des Ablaufflansches 142 und andererseits an einer der Stirnseite 186 des Ablaufflansches 142 gegenüberliegenden Anlagefläche 190 des Anlageflansches 176 des Ablaufkörpers 162 abdichtend an.

Ferner kann im montierten Zustand der Ablaufbaugruppe 160 eine äußere Mantelfläche 192 des Dichtelements 164 an der Innenseite einer seitlichen Begrenzungswand 194 des Anlageflansches 176 des Ablaufkörpers 162 anliegen.

Das in den Fig. 9 bis 11 vergrößert dargestellte Trägerelement 166 der Ablaufbaugruppe 160 umfasst eine mittige, vorzugsweise im Wesentlichen radialsymmetrisch gestaltete, Befestigungselementaufnahme 196 mit einem längs der Axialrichtung 136 verlaufenden Aufnahmekanal 198, durch welche das Befestigungselement 168 im montierten Zustand der Ablaufbaugruppe 160 hindurchtreten kann.

Das Befestigungselement 168 ist beispielsweise als eine Befestigungsschraube ausgebildet und umfasst neben dem bereits erwähnten Gewindeabschnitt 182 einen in der Axialrichtung 136 an den Gewindeabschnitt 182 anschließenden gewindefreien Schaftabschnitt 200 und einen in der Axialrichtung 136 an den gewindefreien Schaftabschnitt 200 anschließenden Kopfabschnitt 202.

Der Kopfabschnitt 202 kann insbesondere so ausgebildet sein, dass er sich zu dem Schaftabschnitt 200 hin konisch verjüngt.

Ferner kann der Kopfabschnitt 202 an seiner dem Schaftabschnitt 200 abgewandten Stirnseite mit einer polygonalen Ausnehmung 204, beispielsweise in Form eines Innensechskants, versehen sein.

Der Aufnahmekanal 198 der Befestigungselementaufnahme 196 des Trägerelements 166 umfasst einen konischen Abschnitt 206, welcher im montierten Zustand der Ablaufbaugruppe 160 den Kopfabschnitt 202 des Befestigungselements 168 aufnimmt, und einen zylindrischen Abschnitt 208, welcher im montierten Zustand der Ablaufbaugruppe 160 den gewindefreien Schaftabschnitt 200 und einen Teil des Gewindeabschnitts 182 des Befestigungselements 168 aufnimmt (siehe insbesondere Fig. 4).

Von der Befestigungselementaufnahme 196 des Trägerelements 166 aus erstrecken sich in einer Längsrichtung 210 des Trägerelements 166, welche im montierten Zustand der Ablaufbaugruppe 160 mit der Längsrichtung 150 des Ablaufs 122 und der Ablauföffnung 126 übereinstimmt, zwei Anlegeelemente 212 in einander entgegengesetzten Richtungen von der Befestigungselementaufnahme 196 weg.

Jedes der Anlegeelemente 212 endet an einem, vorzugsweise verbreiterten, Stirnbereich 214, dessen Unterseite eine, vorzugsweise im Wesentlichen ebene, Anlegefläche 216 des Trägerelements 166 bildet (siehe Fig. 10).

Ferner springt von jeder Anlegefläche 216 des Trägerelements 166 aus in einer Axialrichtung 218 des Trägerelements 166, welche senkrecht zur Längsrichtung 210 des Trägerelements 166 und im montierten Zustand der Ablaufbaugruppe 160 parallel zur Axialrichtung 136 des Ablaufs 122 und der Ablauföffnung 126 ausgerichtet ist, jeweils ein trägerelementseitiges Positionierelement 220 vor.

Die einander zugewandten inneren Ränder 222 der trägerelementseitigen Positionierelemente 220 sind voneinander beanstandet, um das Befestigungselement 168 zwischen diesen inneren Rändern 222 durchtreten zu lassen.

Die einander abgewandten äußeren Ränder 224 der trägerelementseitigen Positionierelemente 220 sind gegenüber der Axialrichtung 218 geneigt, und zwar vorzugsweise unter im Wesentlichen demselben Winkel, unter welchem die Zentrierflächen 156 der Ablauföffnung 126 gegenüber der Axialrichtung 136 des Ablaufs 122 und der Ablauföffnung 126 geneigt sind, und bilden Zentrierflächen 226 des Trägerelements 166.

An Seitenflächen 229 der trägerelementseitigen Positionierelemente 220, welche die inneren Ränder 222 und die äußeren Ränder 224 der trägerelementseitigen Positionierelemente 220 miteinander verbinden, sind Rahmenelement-Verrastungselemente 227 angeordnet, welche unter einem kleinen spitzen Winkel gegenüber der Axialrichtung 218 des Trägerelements 166 geneigte Rampenflächen 231 aufweisen (siehe Fig. 10).

Zwischen den Anlegeelementen 212 des Trägerelements 166 liegende freie Umfangsabschnitte der Befestigungselementaufnahme 196 des Trägerelements 166 bilden trägerelementseitige Rastelemente 228, welche mit abdeckelementseitigen Rastelementen 230 an der im montierten Zustand der Ablaufbaugruppe 160 dem Trägerelement 166 zugewandten Rückseite des Abdeckelements zusammenwirken können, um das Abdeckelement 170 durch Verrastung lösbar an dem Trägerelement 166 festzulegen.

Ferner ist an der der jeweiligen Anlegefläche 216 abgewandten Oberseite jedes Anlegeelements 212 jeweils ein Abdeckelement-Winkelpositionierelement 232 angeordnet, welches von der jeweiligen Anlegefläche 216 in der Axialrichtung 218 des Trägerelements 166 zu dem Abdeckelement 170 hin vorspringt und sich, vorzugsweise von der Befestigungselementaufnahme 196 des Trägerelements 166 ausgehend, in der Längsrichtung 210 des Trägerelements 166 erstreckt.

Jedes dieser Abdeckelement-Winkelpositionierelemente 232 wirkt mit jeweils einem zugeordneten abdeckelementseitigen Winkelpositionierelement 234 zusammen, welches an der im montierten Zustand der Ablaufbaugruppe 160 dem Trägerelement 166 zugewandten Rückseite des Abdeckelements 170 angeordnet ist und eine, beispielsweise kerbförmige, Ausnehmung 236 aufweist, welche das jeweils zugeordnete Abdeckelement-Winkelpositionierelement 232 des Trägerelements 166 aufnimmt, wenn das Abdeckelement 170 mit dem Trägerelement 166 verrastet ist.

Das Trägerelement 166 ist vorzugsweise einstückig ausgebildet.

Das Trägerelement 166 kann insbesondere als ein Spritzgießteil ausgebildet sein.

Das Trägerelement 166 umfasst vorzugsweise ein Kunststoffmaterial, insbesondere ein Polyamid-Material, welches vorzugsweise mit Glasfasern verstärkt ist.

Die abdeckelementseitigen Winkelpositionierelemente 234 und die abdeckelementseitigen Rastelemente 230 des Abdeckelements 170 sind vorzugsweise an einem Basiskörper 238 des Abdeckelements 170 angeordnet und vorzugsweise einstückig mit dem Basiskörper 238 ausgebildet.

Der Basiskörper 238 kann insbesondere als ein Spritzgießteil ausgebildet sein.

Der Basiskörper 238 umfasst vorzugsweise ein geeignetes Kunststoffmaterial, beispielsweise ein Polyamid-Material, welches vorzugsweise mit Glasfasern verstärkt ist.

Der Basiskörper 238 des Abdeckelements 170 umfasst eine, vorzugsweise im Wesentlichen kreisringscheibenförmige, Basisplatte 240, von welcher aus die abdeckelementseitigen Rastelemente 230 und die abdeckelementseitigen Winkelpositionierelemente 234 in der Axialrichtung 218 zu dem Trägerelement 166 hin vorspringen.

Die dem Trägerelement 166 abgewandte Sichtseite des Abdeckelements 170 wird vorzugsweise durch eine Abdeckplatte 242 gebildet, welche, beispielsweise durch Umbördelung, formschlüssig an dem Basiskörper 238 festgelegt ist.

Alternativ oder ergänzend hierzu kann auch vorgesehen sein, dass die Abdeckplatte 242 durch Stoffschluss, insbesondere durch Verklebung, und/oder durch Kraftschluss, insbesondere durch Presspassung, an dem Basiskörper 238 festgelegt ist.

Die Abdeckplatte 242 umfasst vorzugsweise ein von dem Material des Basiskörpers 238 verschiedenes Material.

Insbesondere kann vorgesehen sein, dass die Abdeckplatte 242 ein metallisches Material, insbesondere ein Edelstahlmaterial, umfasst, vorzugsweise im Wesentlichen vollständig aus einem metallischen Material, insbesondere aus einem Edelstahlmaterial, gebildet ist.

Die Abdeckplatte 242 ist vorzugsweise im Wesentlichen rotationssymmetrisch (in Bezug auf die Mittelachse 132) ausgebildet.

An ihrer im montierten Zustand der Ablaufbaugruppe 160 dem Trägerelement 166 abgewandten Sichtseite 244 ist die Abdeckplatte 242 mit einer nicht-rotationssymmetrischen Markierung 246 versehen, welche sich in einer Längsrichtung 248 des Abdeckelements 170 erstreckt.

Eine solche Markierung 246 kann beispielsweise als ein Schriftzug, insbesondere als ein Logo des Herstellers, ausgebildet sein.

Vorzugsweise wird die Markierung 246 erst nach der Montage der Abdeckplatte 242 an dem Basiskörper 238 erzeugt, beispielsweise durch Laserbeschriftung, um zu gewährleisten, dass die Ausrichtung der Markierung exakt mit der durch die abdeckelementseitigen Winkelpositionierelemente 234 vorgegebenen Längsrichtung 248 des Abdeckelements 170 übereinstimmt.

Die Ausnehmung 236 der abdeckelementseitigen Winkelpositionierelemente 234 sind so angeordnet und ausgerichtet, dass sie in der Längsrichtung 248 des Abdeckelements 170 miteinander fluchten.

Das Trägerelement 166 ist vorzugsweise aus einem elastisch verformbaren Material ausgebildet, so dass das Trägerelement 166 eine Formelastizität aufweist.

In einem in Fig. 11 dargestellten entspannten Ausgangszustand des Trägerelements 166 vor der Montage der Ablaufbaugruppe 160, in welchem das Trägerelement 166, beispielsweise in einem Spritzgießverfahren, hergestellt wird, sind die Anlegeflächen 216 des Trägerelements 166, vorzugsweise konkav, gekrümmt.

Bei der Montage der Ablaufbaugruppe 160 wird das Trägerelement 166 durch das Anziehen des Befestigungselements 168 gegen die Befestigungselementaufnahme 196 des Trägerelements 166 so verformt, dass die Krümmung der Anlegeflächen 216 im Wesentlichen aufgehoben wird und im montierten Zustand des Ablaufkörpers 162 die dann im Wesentlichen ebenen Anlegeflächen 216 im Wesentlichen flächig an den Anlageflächen 146 der beckenbodenseitigen Anlageelemente 144 anliegen.

Im montierten Zustand der Ablaufbaugruppe steht das Trägerelement 166 somit unter einer elastischen Vorspannung.

Bei der Montage der vorstehend beschriebenen Ablaufbaugruppe 160 an der Ablauföffnung 126 des Ablaufs 122 wird wie folgt vorgegangen:
Das Dichtelement 164 wird an dem Anlageflansch 176 des Ablaufkörpers 162 eingelegt.

Der Ablaufkörper 162 mit dem Dichtelement 164 wird so an der Rückseite des Beckenbodens 124 positioniert, dass die durch den Aufnahmekörper 180 des Ablaufkörpers 162 verlaufende Mittelachse des Ablaufkörpers 162 mit der Mittelachse 132 der Ablauföffnung 126 übereinstimmt.

Das Trägerelement 166 wird so in die Ablauföffnung 126 eingesetzt, dass die trägerelementseitigen Positionierelemente 220 in die Nuten 148 der beckenbodenseitigen Anlageelemente 144 eingreifen, welche als beckenbodenseitige Positionierelemente 158 dienen.

Dabei wird das Trägerelement 166 in die Ablauföffnung 126 eingeschoben, bis die einander gegenüberliegenden Zentrierflächen 226 des Trägerelements 166, vorzugsweise im Wesentlichen flächig, an den beckenbodenseitigen Zentrierflächen 156 anliegen.

Hierdurch wird erreicht, dass das Trägerelement 166 relativ zu der Ablauföffnung 126 zentriert ist, so dass die durch die Befestigungselementaufnahme 196 verlaufende Mittelachse des Trägerelements 166 mit der Mittelachse 132 der Ablauföffnung 126 übereinstimmt.

Beim Einführen des Trägerelements 166 in die Ablauföffnung 126 kommen ferner untere Endbereiche der trägerelementseitigen Positionierelemente 220 in Eingriff mit den Schlitzen 184 des Aufnahmekörpers 180 des Ablaufkörpers 162, welche als ablaufkörperseitige Winkelpositionierelemente 185 dienen.

Hierdurch ist gewährleistet, dass die Längsrichtung 187 des Ablaufkörpers 162 mit der Längsrichtung 210 des Trägerelements 166 übereinstimmt und der Ablaufkörper 162 gegen eine Verdrehung relativ zu dem Trägerelement 166 um die Mittelachse 132 gesichert ist.

Die trägerelementseitigen Positionierelemente 220 dienen somit zugleich als Ablaufkörper-Winkelpositionierelemente 250, welche mit den ablaufkörperseitigen Winkelpositionierelementen 185 zusammenwirken, um eine Verdrehung des Ablaufkörpers 162 relativ zu dem Trägerelement 166 zu verhindern.

Da das Trägerelement 166 durch das Zusammenwirken der trägerelementseitigen Positionierelemente 220 mit den beckenbodenseitigen Positionierelementen 158 an einer Verdrehung relativ zu dem Beckenboden 124 gehindert ist, ist somit der Ablaufkörper 162 auch an einer Verdrehung relativ zu dem Beckenboden 124 gesichert.

Das Befestigungselement 168 wird in die Befestigungselementaufnahme 196 des Trägerelements 166 eingesteckt.

Durch Eindrehen des Außengewindes des Befestigungselements 168 in das Innengewinde der Gewindehülse 181 des Aufnahmekörpers 180 des Ablaufkörpers 162 werden das Trägerelement 166, der Ablaufkörper 162 und das Dichtelement 164 gegen den Beckenboden 124 verspannt.

Dabei geht das Trägerelement 166 von dem in Fig. 11 dargestellten entspannten Ausgangszustand in den verspannten montierten Zustand über, in welchem die Anlegeflächen 216 der Anlegeelemente 212 des Trägerelements 166 im Wesentlichen eben ausgebildet sind und, vorzugsweise im Wesentlichen flächig, an den Anlageflächen 146 der beckenbodenseitigen Anlageelemente 144 anliegen.

Nachdem die Montage des Trägerelements 166 an dem Beckenboden 124 abgeschlossen ist, wird das Abdeckelement 170 lösbar an dem Trägerelement 166 festgelegt, indem das Abdeckelement 170 mit den abdeckelementseitigen Rastelementen 230 voran in der Axialrichtung 136 auf die Befestigungselementaufnahme 196 des Trägerelements 166 aufgeschoben wird, wobei die abdeckelementseitigen Rastelemente 230, welche elastisch verformbar sind, von der Mittelachse 132 wegbewegt werden, bis die freien Enden der abdeckelementseitigen Rastelemente 230 die Umfangsabschnitte der Befestigungselementaufnahme 196 des Trägerelements 166, welche als trägerelementseitige Rastelemente 228 dienen, hintergreifen und das Abdeckelement 170 mit dem Trägerelement 166 verrastet ist.

Dieser Rastzustand kann nur erreicht werden, wenn die abdeckelementseitigen Winkelpositionierelemente 234 hinsichtlich ihrer Winkelposition in Bezug auf die Mittelachse 132 mit den jeweils zugeordneten Abdeckelement-Winkelpositionierelementen 232 des Trägerelements 166 übereinstimmen, so dass die Abdeckelement-Winkelpositionierelemente 232 des Trägerelements 166 in die Ausnehmungen 236 der abdeckelementseitigen Winkelpositionierelemente 234 eingreifen können.

Hierdurch ist gewährleistet, dass im monierten Zustand des Abdeckelements 170 die Längsrichtung 248 des Abdeckelements 170 mit der Längsrichtung 210 des Trägerelements 166 übereinstimmt.

Da aus den vorstehend bereits erläuterten Gründen die Längsrichtung 210 des Trägerelements 166 im montierten Zustand der Ablaufbaugruppe 160 parallel zur Längsrichtung 150 der Ablauföffnung 126 und parallel zur Längsrichtung 187 des Ablaufkörpers 162 ausgerichtet ist, ist die Markierung 246 im montierten Zustand der Ablaufbaugruppe 160 stets parallel zur Längsrichtung 187 des Ablaufkörpers 162 ausgerichtet, so dass die korrekte Ausrichtung des Ablaufkörpers 162 relativ zu dem Beckenboden 124 mittels der Markierung 246 an dem Abdeckelement 170 überprüfbar ist.

Nach erfolgter Montage der Ablaufbaugruppe 160 an der Ablauföffnung des Ablaufs 122 kann Wasser aus dem Abtropfbecken 108 durch einen zwischen der Umfangswand des Abdeckelements 170 und der Begrenzungsfläche 130 der Ablauföffnung 126 verbleibenden, vorzugsweise ringförmig um das Abdeckelement 170 umlaufenden, Spalt 252 (siehe insbesondere die Fig. 4 und 5) aus einem Innenraum 254 des Abtropfbeckens 108 zu der Wassereintrittsöffnung 174 des Ablaufkörpers 162 und von dort durch das Ablaufrohr 178 zu einem nicht dargestellten, an ein unteres Ende des Ablaufrohrs 178 angeschlossenen Abflussrohr gelangen.

Da die Anlageflächen 146 der beckenbodenseitigen Anlageelemente 144 gegenüber der Sichtfläche 128 des Beckenbodens 124 in der Axialrichtung 136 zu dem Ablaufkörper 162 hin versetzt sind, ist das Abdeckelement 170 im montierten Zustand der Ablaufbaugruppe 160 vollständig in der Ablauföffnung 126 aufgenommen, so dass kein Bestandteil des Abdeckelements 170 und auch kein anderer Bestandteil der Ablaufbaugruppe 160 über die Sichtfläche 128 des Beckenbodens 124 hinaus in den Innenraum 254 des Abtropfbeckens 108 vorsteht.

Der Aufbau des nicht erfindungsgemäß ausgebildeten vertikalen Überlaufs 118 der Spüle 100, welcher an der Seitenwand 116 des Hauptbeckens 104 angeordnet ist, wird im Folgenden unter Bezugnahme auf die Fig. 12 bis 16 erläutert.

Wie am besten aus Fig. 13 zu ersehen ist, ist die Überlauföffnung 256 des vertikalen Überlaufs 118 als eine im Wesentlichen zylindrische Durchtrittsöffnung 258 in der zugeordneten Spülenwand 120 (Seitenwand 116) ausgebildet und weist eine im Wesentlichen zylindrische Begrenzungsfläche 260 auf.

Außer der Überlauföffnung 256 umfasst der vertikale Überlauf 118 eine insbesondere in den Fig. 13 und 14 dargestellte Überlaufbaugruppe 262.

Die Überlaufbaugruppe 262 umfasst einen Überlaufkörper 264, ein Dichtelement 266, ein Rahmenelement 268, ein Trägerelement 166, welches vorzugsweise identisch aufgebaut ist wie das Trägerelement 166 des Ablaufs 122, ein Befestigungselement 168 und ein Abdeckelement 170, welches vorzugsweise identisch aufgebaut ist wie das Abdeckelement 170 des Ablaufs 122.

Der Aufbau des Überlaufkörpers 264 des vertikalen Überlaufs 118 entspricht im Wesentlichen dem Aufbau des Ablaufkörpers 162 des Ablaufs 122, wobei die Wassereintrittsöffnung 174 und die Wassereintrittskammer 172 beim Überlaufkörper 264 des vertikalen Überlaufs 118 vorzugsweise im Wesentlichen rotationssymmetrisch zur Mittelachse 132 des Überlaufs und der Überlauföffnung 264 ausgebildet sind und wobei das Überlaufrohr 178 vorzugsweise in einer zur Mittelachse 132 senkrechten Richtung in die Wassereintrittskammer 172 einmündet.

Das Dichtelement 266 kann als einfacher Dichtring ohne Dichtlippen 188 ausgebildet sein.

Das Rahmenelement 268 wird beim vertikalen Überlauf 118 benötigt, um das Trägerelement 166 an der Überlauföffnung 256 positionieren zu können, welche keine in das Innere der Überlauföffnung 256 vorspringenden spülenwandseitigen Anlageelemente 144 aufweist.

Das Rahmenelement 268 umfasst eine im Wesentlichen zylindrische Umfangswand 270, von deren Rand ein ringförmiger Anlagebund 272 in radialer Richtung nach außen absteht.

Von einem dem Anlagebund 272 gegenüberliegenden Rand der Umfangswand 270 steht ein Ringbund 274 radial nach innen ab.

Zwei einander diametral gegenüberliegende Stellen des Ringbundes 174 sind durch einen Steg 276 miteinander verbunden.

Der Steg 276 ist mit einem Schlitz 278 versehen, welcher einen mittleren Abschnitt 280 für den Durchtritt der Befestigungselementaufnahme 196 des Trägerelements 166 durch den Steg 276 und zwei sich von dem mittleren Abschnitt 280 in einer radialen Längsrichtung 284 des Rahmenelements 268 weg erstreckende seitliche Abschnitte 282 für den Durchtritt jeweils eines trägerelementseitigen Positionierelements 220 des Trägerelements 166 umfasst.

Eine dem Trägerelement 166 zugewandte Vorderseite des Stegs 276 und des Ringbunds 274 bildet eine Anlagefläche 283 des Rahmenelements 268.

Bei der Montage der Überlaufbaugruppe 262 des vertikalen Überlaufs 118 an der Überlauföffnung 256 wird wie folgt vorgegangen:
Das Dichtelement 266 wird in den Anlageflansch 176 des Überlaufkörpers 264 eingelegt.

Der Überlaufkörper 264 mit dem Dichtelement 266 wird so an der Rückseite der Spülenwand 120 positioniert, dass die durch den Aufnahmekörper 180 verlaufende Mittelachse des Überlaufkörpers 264 mit der Mittelachse 232 der Überlauföffnung 256 übereinstimmt.

Das Trägerelement 166 wird mit den trägerelementseitigen Positionierelementen 220 voran in den Schlitz 278 im Steg 276 des Rahmenelements 268 eingeschoben, wobei die den Schlitz 278 begrenzenden Bereiche des Stegs 276 bei der Bewegung längs der Rampenflächen 231 leicht aufgebogen werden, bis der Steg 276 die Rahmenelement-Verrastungselemente 227 an den Seitenflächen 229 der trägerelementseitigen Positionierelemente 220 hintergreift und somit das Trägerelement 166 mit dem Rahmenelement 268 zu einer gemeinsam handhabbaren Einheit verrastet ist.

Durch das Eingreifen der trägerelementseitigen Positionierelemente 220 in die seitlichen Abschnitte 282 des Schlitzes 278 im Steg 276 des Rahmenelements 268 ist gewährleistet, dass die Längsrichtung 284 des Rahmenelements 268 mit der Längsrichtung 210 des Trägerelements 166 übereinstimmt und das Rahmenelement 268 gegen eine Verdrehung relativ zu dem Trägerelement 166 gesichert ist. Die seitlichen Abschnitte 282 des Schlitzes 278 dienen somit als rahmenelementseitige Positionierelemente 281.

Das Trägerelement 166 und das Rahmenelement 268 werden in die Überlauföffnung 256 eingeführt, bis das Rahmenelement 268 mit seinem Anlagebund 272 an der Sichtfläche 128 der die Überlauföffnung 256 umgebenden Spülenwand 120, vorzugsweise im Wesentlichen flächig, anliegt.

Dies ist nur möglich, wenn die trägerelementseitigen Positionierelemente 220 in die Schlitze 184 im Aufnahmekörper 180 des Überlaufkörpers 264 eingreifen, welche als überlaufkörperseitige Winkelpositionierelemente 185 dienen.

Auch beim vertikalen Überlauf 118 dienen die Endbereiche der trägerelementseitigen Positionierelemente 220 als Überlaufkörper-Winkelpositionierelemente 250, welche so mit den überlaufkörperseitigen Winkelpositionierelementen 185 zusammenwirken, dass gewährleistet ist, dass die Längsrichtung 187 des Überlaufkörpers 264, welche durch die beiden Schlitze 184 des Aufnahmekörpers 180 verläuft, mit der Längsrichtung 210 des Trägerelements 166 übereinstimmt und der Überlaufkörper 264 gegen eine Verdrehung relativ zu dem Trägerelement 166 gesichert ist.

Das Befestigungselement 168 wird in die Befestigungselementaufnahme 196 des Trägerelements 166 eingesteckt und mit dem Außengewinde seines Gewindeabschnitts 182 in das Innengewinde der Gewindehülse 181 des Aufnahmekörpers 180 des Überlaufkörpers 264 eingedreht, bis das Trägerelement 166 aus seinem in Fig. 11 dargestellten entspannten Ausgangszustand in seinen montierten Zustand überführt ist, in welcher die Anlageflächen 216 der Anlegeelemente 212 des Trägerelements 166 im Wesentlichen eben sind und, vorzugsweise im Wesentlichen flächig, an der Anlagefläche 283 des Ringbundes 274 und des Stegs 276 des Rahmenelements 268 anliegen.

In diesem Zustand sind der Überlaufkörper 264, das Dichtelement 266, das Rahmenelement 268 und das Trägerelement 166 durch das Befestigungselement 168 gegen die Spülenwand 120 verspannt.

Abschließend wird das Abdeckelement 170 in derselben Weise wie bei dem Ablauf 122 durch Verrastung lösbar mit dem Trägerelement 166 verbunden.

Eine in den Fig. 17 bis 28 dargestellte zweite Ausführungsform einer Spüle 100 unterscheidet sich von der in den Fig. 1 bis 16 dargestellten ersten Ausführungsform im Wesentlichen durch die Ausgestaltung des vertikalen Überlaufs 118 und des Ablaufs 122.

Die Ablauföffnung 126 des Ablaufs 122 unterscheidet sich von der Ablauföffnung 126 der ersten Ausführungsform im Wesentlichen dadurch, dass die Begrenzungsfläche 130 der Ablauföffnung 126 nicht rotationssymmetrisch ausgebildet ist, sondern eine im Wesentlichen rechteckige Umfangskontur aufweist, mit abgerundeten Eckbereichen (siehe Fig. 22).

Die Ablauföffnung 126 des Ablaufs 122 ist aber auch bei dieser zweiten Ausführungsform mit zur Mittelachse 132 hin vorstehenden Anlageelementen 144 und mit beckenbodenseitigen Positionierelementen 158 in Form von Nuten 148 versehen.

Das Trägerelement 166 der Ablaufbaugruppe 160 des Ablaufs 122 unterscheidet sich bei dieser Ausführungsform von dem Trägerelement 166 der ersten Ausführungsform im Wesentlichen dadurch, dass die trägerelementseitigen Rastelemente 228 nicht als Umfangsabschnitte der Befestigungselementaufnahme 196 ausgebildet sind, sondern als mehrere, beispielsweise vier, Rastvorsprünge 286, welche vorzugsweise an Seitenflächen 188 der Anlegeelemente 112 des Trägerelements 166 angeordnet sind und im montierten Zustand der Ablaufbaugruppe 160 von den abdeckelementseitigen Rastelementen 230 hintergriffen werden.

Um eine Durchbiegung des Trägerelements 166 zu vermeiden, sind ferner an dem Trägerelement 166 Abstützelemente 188 vorgesehen, die beispielsweise in einer Querrichtung 290 des Trägerelements 166, welche senkrecht zu der Längsrichtung 210 und zu der Axialrichtung 218 des Trägerelements 166 ausgerichtet ist, von der Befestigungselementaufnahme 196 abstehen.

Im montierten Zustand der Ablaufbaugruppe 160 liegen die der Befestigungselementaufnahme 196 abgewandten Stirnseiten 290 dieser Abstützelemente 288 an der Begrenzungsfläche 130 der Ablauföffnung 126, vorzugsweise im Wesentlichen flächig, an (siehe Fig. 20), wodurch verhindert wird, dass der Mittelabschnitt des Trägerelements 166 sich unter Einwirkung der von dem Befestigungselement 168 erzeugten Verspannungskraft in der Axialrichtung 218 zu dem Ablaufkörper 162 hin durchbiegt.

Die der Befestigungselementaufnahme 196 abgewandten Stirnbereiche 214 der Anlegeelemente 212 des Trägerelements 166 können bei dieser Ausführungsform mit einer Anfasung 292 versehen sein.

Das Abdeckelement 170 ist bei dieser Ausführungsform des Ablaufs 122, zur Anpassung an die im Querschnitt im Wesentlichen rechteckige Ablauföffnung 126, ebenfalls nicht rotationssymmetrisch, sondern im Wesentlichen rechteckig ausgebildet.

Das Abdeckelement 170 kann insbesondere einstückig ausgebildet sein.

Das Abdeckelement 170 ist bei dieser Ausführungsform vorzugsweise als Ganzes aus einem metallischen Material, insbesondere aus einem Edelstahlmaterial, gebildet.

Die abdeckelementseitigen Rastelemente 230 sind bei dieser Ausführungsform des Abdeckelements 170 vorzugsweise einstückig mit der Abdeckplatte 242 ausgebildet und an den Positionen der Rastvorsprünge 286 des Trägerelements 166 entsprechenden Stellen des Umfangs des Abdeckelements 170 angeordnet (siehe Fig. 23).

Wenn das Abdeckelement 170 mit dem Trägerelement 166 verrastet ist, kann durch Ausüben eines Drucks auf einen Endbereich 302 des Abdeckelements, welcher zwischen zwei abdeckelementseitigen Rastelementen 230 und einer Schmalseite des Außenrandes der Abdeckplatte 242 angeordnet ist, das Abdeckelement 170 um eine durch die beiden dem Endbereich 302 benachbarten abdeckelementseitigen Rastelemente 230 verlaufende Achse in eine Position verschwenkt werden, in welcher die weiter von dem Endbereich 302 entfernten abdeckelementseitigen Rastelemente 230 von den zugeordneten trägerelementseitigen Rastelementen 228 entrastet sind und das Abdeckelement 170 leicht von einem Benutzer der Spüle 100 ergriffen und vollständig von dem Trägerelement 166 gelöst werden kann.

Der Ablaufkörper 162, das Dichtelement 164 und das Befestigungselement 168 können bei dieser zweiten Ausführungsform des Ablaufs 122 genauso ausgebildet sein wie bei der vorstehend beschriebenen ersten Ausführungsform.

Im Übrigen stimmt die insbesondere in den Fig. 20 bis 24 dargestellte zweite Ausführungsform eines Ablaufs 122 hinsichtlich Aufbau, Funktion und Herstellungsweise mit der insbesondere in den Fig. 4 bis 11 dargestellten ersten Ausführungsform überein, auf deren vorstehende Beschreibung insoweit Bezug genommen wird.

Der in den Fig. 25 bis 28 dargestellte nicht erfindungsgemäß ausgebildete vertikale Überlauf 118 der zweiten Ausführungsform einer Spüle 100 unterscheidet sich von dem vertikalen Überlauf 118 bei der ersten Ausführungsform der Spüle 100 im Wesentlichen dadurch, dass das Trägerelement 166 entfällt und statt dessen ein modifiziertes Rahmenelement 294 verwendet wird, welches statt eines Steges 276 mit einem Schlitz 278 zur Aufnahme eines Trägerelements 166 zwei Befestigungselementaufnahmen 196 aufweist, welche, vorzugsweise einstückig, mit einem um die in diesem Fall beispielsweise rechteckige Überlauföffnung 256 umlaufenden Rahmenteil 298 verbunden sind.

Ferner ist das Rahmenteil 298 des Rahmenelements 294 mit mehreren, beispielsweise vier, rahmenelementseitigen Rastelementen 300 versehen, welche mit jeweils zugeordneten abdeckelementseitigen Rastelementen 230 zusammenwirken, um das Abdeckelement 170 lösbar durch Verrastung an dem Rahmenelement 294 festzulegen.

Der Überlaufkörper 264 ist bei dieser Ausführungsform mit zwei Aufnahmekörpern 180 für zwei Befestigungselemente 168, beispielsweise in Form von Befestigungsschrauben, versehen.

Da die beiden Befestigungselemente 168 jeweils eine Befestigungselementaufnahme 296 an dem Rahmenelement 294 durchsetzen und im montierten Zustand der Überlaufbaugruppe 262 in ein Innengewinde der Gewindehülse 181 des jeweils zugeordneten Aufnahmekörpers 180 eingedreht sind, ist bereits hierdurch gewährleistet, dass die Längsrichtung 187 des Überlaufkörpers 264 mit der Längsrichtung 284 des Rahmenelements 294 und damit auch mit der Längsrichtung 248 des Abdeckelements 170 übereinstimmt, ohne dass es erforderlich ist, hierfür überlaufkörperseitige Winkelpositionierelemente 185 oder abdeckelementseitige Winkelpositionierelemente 234 vorzusehen.

Bei der Montage der Überlaufbaugruppe 262 an der Überlauföffnung 256 des vertikalen Überlaufs 118 der zweiten Ausführungsform einer Spüle 100 wird wie folgt vorgegangen:
Das Dichtelement 266 wird in den Anlageflansch 176 des Überlaufkörpers 264 eingelegt, und der Überlaufkörper 264 wird zusammen mit dem Dichtelement 266 so an der Rückseite der die Überlauföffnung 256 umgebenden Spülenwand 120 angeordnet, dass die Aufnahmekörper 180 des Überlaufkörpers 264 in der Axialrichtung 136 mit den Befestigungselementaufnahmen 296 des Rahmenelements 294 fluchten, wenn das Rahmenelement 294 in die Überlauföffnung 256 eingesetzt ist.

Die Befestigungselemente 168 werden in die Befestigungselementaufnahmen 296 des Rahmenelements 294 eingesteckt und mit ihren Außengewinden in die Innengewinde der Gewindehülsen 181 der Aufnahmekörper 180 des Überlaufkörpers 264 eingedreht, bis der Überlaufkörper 264, das Dichtelement 266 und das Rahmenelemente 294 durch die Befestigungselemente 168 gegen die Spülenwand 120 verspannt sind.

Abschließend wird das Abdeckelement 170 auf das Rahmenelement 294 aufgesetzt und mit demselben verrastet.

Im Übrigen stimmt die in den Fig. 17 bis 28 dargestellte zweite Ausführungsform einer Spüle 100 hinsichtlich Aufbau, Funktion und Herstellungsweise mit der in den Fig. 1 bis 16 dargestellten ersten Ausführungsform überein, auf deren vorstehende Beschreibung insoweit Bezug genommen wird.

## Patentansprüche

1. Spüle mit einer Ablauföffnung (126) in einem Beckenboden (124) der Spüle (100) und einer an der Ablauföffnung (126) angeordneten Ablaufbaugruppe (160), wobei die Ablaufbaugruppe (160) einen Ablaufkörper (162), ein Befestigungselement (168) zum Verspannen des Ablaufkörpers (162) gegen den Beckenboden (124) und ein Abdeckelement (170) umfasst,
wobei der Beckenboden (124) mindestens ein beckenbodenseitiges Positionierelement (158) aufweist,
wobei die Ablaufbaugruppe (160) ein Trägerelement (166) umfasst, wobei das Abdeckelement (170) im montierten Zustand der Ablaufbaugruppe (160) lösbar an dem Trägerelement (166) gehalten ist,
wobei das Abdeckelement (170) nicht rotationssymmetrisch ausgebildet ist oder an seiner im montierten Zustand der Ablaufbaugruppe (160) dem Trägerelement (166) abgewandten Sichtseite (244) mit einer nichtrotationssymmetrischen Markierung (246) versehen ist,
wobei das Trägerelement (166) mindestens eine Befestigungselementaufnahme (196) und mindestens ein trägerelementseitiges Positionierelement (220) umfasst,
wobei das trägerelementseitige Positionierelement (220) und das beckenbodenseitige Positionierelement (158) so zusammenwirken, dass das Trägerelement (166) gegen eine Verdrehung relativ zu dem Beckenboden (124) gesichert ist, und
wobei
a) das trägerelementseitige Positionierelement (220) einen Vorsprung umfasst und das beckenbodenseitige Positionierelement (158) eine Ausnehmung und/oder eine Nut (148) umfasst
oder
b) das trägerelementseitige Positionierelement eine Ausnehmung und/oder eine Nut umfasst und das beckenbodenseitige Positionierelement einen Vorsprung umfasst,
**dadurch gekennzeichnet,**
**dass** das mindestens eine beckenbodenseitige Positionierelement (158) einstückig mit dem Beckenboden (124) ausgebildet ist und
**dass** das Abdeckelement (170) mindestens ein abdeckelementseitiges Winkelpositionierelement (234) aufweist und das Trägerelement (166) mindestens ein Abdeckelement-Winkelpositionierelement (232) aufweist, welches so mit dem abdeckelementseitigen Winkelpositionierelement (234) zusammenwirkt, dass das Abdeckelement (170) gegen eine Verdrehung relativ zu dem Trägerelement (166) gesichert ist.

2. Spüle nach Anspruch 1, **dadurch gekennzeichnet, dass** der Beckenboden (124) mindestens zwei beckenbodenseitige Positionierelemente (158) aufweist und dass das Trägerelement (166) mindestens zwei trägerelementseitige Positionierelemente (220) aufweist, welche so mit jeweils einem der beckenbodenseitigen Positionierelemente (158) zusammenwirken, dass das Trägerelement (166) gegen eine Verdrehung relativ zu dem Beckenboden (124) gesichert ist.

3. Spüle nach Anspruch 2, **dadurch gekennzeichnet, dass** mindestens zwei trägerelementseitige Positionierelemente (220) zugleich als Zentrierelemente dienen, durch welche das Trägerelement (166) im montierten Zustand der Ablaufbaugruppe (160) relativ zu der Ablauföffnung (126) zentriert ist.

4. Spüle nach einem der Ansprüche 1 bis 3, **dadurch gekennzeichnet, dass** der Beckenboden (124) mindestens ein beckenbodenseitiges Anlageelement (144) aufweist und dass das Trägerelement (166) mindestens ein trägerelementseitiges Anlegeelement (212) aufweist, das im montierten Zustand der Ablaufbaugruppe (160) an dem beckenbodenseitigen Anlageelement (144) anliegt.

5. Spüle nach Anspruch 4, **dadurch gekennzeichnet, dass** eine Anlagefläche (146) des beckenbodenseitigen Anlageelements (144) gegenüber einer an die Ablauföffnung (126) angrenzenden Sichtfläche (128) des Beckenbodens (124) zu dem Ablaufkörper (162) hin versetzt ist.

6. Spüle nach einem der Ansprüche 4 oder 5, **dadurch gekennzeichnet, dass** das Trägerelement (166) eine Formelastizität aufweist und bei der Montage der Ablaufbaugruppe (160) derart verformbar ist, dass im montierten Zustand der Ablaufbaugruppe (160) das trägerelementseitige Anlegeelement (212) im Wesentlichen flächig an dem beckenbodenseitigen Anlageelement (144) anliegt.

7. Spüle nach einem der Ansprüche 4 bis 6, **dadurch gekennzeichnet, dass** die Spüle (100) eine Überlauföffnung (256) aufweist, wobei die Spüle (100) eine Überlaufbaugruppe (262) umfasst, die an der Überlauföffnung (256) angeordnet ist,
wobei die Überlaufbaugruppe (262) ein zweites Trägerelement (166), welches identisch mit dem Trägerelement (166) der Ablaufbaugruppe (160) ausgebildet ist, und ein Rahmenelement (268) umfasst, welches eine Anlagefläche (283) aufweist, und
wobei im montierten Zustand der Überlaufbaugruppe (262) mindestens ein trägerelementseitiges Anlegeelement (212) des zweiten Trägerelements (166) an der Anlagefläche (283) des Rahmenelements (268) anliegt.

8. Spüle nach einem der Ansprüche 1 bis 7, **dadurch gekennzeichnet, dass** im montierten Zustand der Ablaufbaugruppe (160) kein Bestandteil des Trägerelements (166) über eine an die Ablauföffnung (126) angrenzende Sichtfläche (128) des Beckenbodens (124) hinaus vorsteht.

9. Spüle nach einem der Ansprüche 1 bis 8, **dadurch gekennzeichnet, dass** im montierten Zustand der Ablaufbaugruppe (160) das Abdeckelement (170) vollständig in der Ablauföffnung (126) aufgenommen ist.

10. Spüle nach einem der Ansprüche 1 bis 9, **dadurch gekennzeichnet, dass** zwischen dem Abdeckelement (170) und einer Begrenzungsfläche (130) der Ablauföffnung (126) ein umlaufender Spalt (252) ausgebildet ist, durch welchen Wasser von einer an die Ablauföffnung (126) angrenzenden Sichtfläche (128) des Beckenbodens (124) zu dem Ablaufkörper (162) hin ablaufen kann.

11. Spüle nach einem der Ansprüche 1 bis 10, **dadurch gekennzeichnet, dass** im montierten Zustand der Ablaufbaugruppe (160) das Abdeckelement (170) ein zumindest teilweise in der Befestigungselementaufnahme (196) des Trägerelements (166) aufgenommenes Befestigungselement (168) vollständig überdeckt.

12. Spüle nach einem der Ansprüche 1 bis 11, **dadurch gekennzeichnet, dass** das Abdeckelement (170) mindestens ein abdeckelementseitiges Rastelement (230) aufweist, das im montierten Zustand der Ablaufbaugruppe (160) mit dem Trägerelement (166) verrastet ist.

13. Spüle nach einem der Ansprüche 1 bis 12, **dadurch gekennzeichnet, dass** der Ablaufkörper (162) mindestens ein ablaufkörperseitiges Winkelpositionierelement (185) aufweist, das im montierten Zustand der Ablaufbaugruppe (160) so mit einem Ablaufkörper-Winkelpositionierelement (250) des Trägerelements (166) zusammenwirkt, dass der Ablaufkörper (162) gegen eine Verdrehung relativ zu dem Trägerelement (166) gesichert ist.

## Claims

1. A sink with an outlet opening (126) in a bowl base (124) of the sink (100) and an outlet module (160) arranged at the outlet opening (126), wherein the outlet module (160) comprises an outlet body (162), an attachment element (168) for clamping the outlet body (162) against the bowl base (124) and a cover element (170),
wherein the bowl base (124) has at least one positioning element (158) on the bowl base side,
wherein the outlet module (160) comprises a carrier element (166), wherein the cover element (170) is releasably held on the carrier element (166) in the assembled state of the outlet module (160),
wherein the cover element (170) is formed not to be rotationally symmetrical or is provided with a non-rotationally symmetrical marking (246) on its visible side (244) which in the assembled state of the outlet module (160) faces away from the carrier element (166),
wherein the carrier element (166) comprises at least one attachment element receptacle (196) and at least one positioning element (220) on the carrier element side,
wherein the positioning element (220) on the carrier element side and the positioning element (158) on the bowl base side co-operate such that the carrier element (166) is secured against a rotation relative to the bowl base (124), and
wherein
a) the positioning element (220) on the carrier element side comprises a projection and the positioning element (158) on the bowl base side comprises a recess and/or a groove (148)
or
b) the positioning element on the carrier element side comprises a recess and/or a groove and the positioning element on the bowl base side comprises a projection,
**characterised in that**
the at least one positioning element (158) on the bowl base side is formed in one piece with the bowl base (124) and **in that** the cover element (170) has at least one angular positioning element (234) on the cover element side and the carrier element (166) has at least one cover element-angular positioning element (232), which co-operates with the angular positioning element (234) on the cover element side such that the cover element (170) is secured against a rotation relative to the carrier element (166).

2. A sink according to claim 1, **characterised in that** the bowl base (124) has at least two positioning elements (158) on the bowl base side and **in that** the carrier element (166) has at least two positioning elements (220) on the carrier element side, which each co-operate with a respective one of the positioning elements (158) on the bowl base side such that the carrier element (166) is secured against a rotation relative to the bowl base (124).

3. A sink according to claim 2, **characterised in that** at least two positioning elements (220) on the carrier element side also serve as centring elements, by means of which the carrier element (166) in the assembled state of the outlet module (160) is centred related to the outlet opening (126).

4. A sink according to any one of claims 1 to 3, **characterised in that** the bowl base (124) has at least one abutment element (144) on the bowl base side and **in that** the carrier element (166) has at least one abutment element (212) on the carrier element side, which in the assembled state of the outlet module (160) abuts on the abutment element (144) on the bowl base side.

5. A sink according to claim 4, **characterised in that** the abutment surface (146) of the abutment element (144) on the bowl base side is offset towards the outlet body (162) relative to a visible surface (128) of the bowl base (124) which adjoins the outlet opening (126).

6. A sink according to either claim 4 or claim 5, **characterised in that** the carrier element (166) has a shape elasticity and during the assembly of the outlet module (160) is deformable such that in the assembled state of the outlet module (160) the abutment element (212) on the carrier element side abuts in substantially planar manner on the abutment element (144) on the bowl base side.

7. A sink according to any one of claims 4 to 6, **characterised in that** the sink (100) has an overflow opening (256), wherein the sink (100) has an overflow module (262), which is arranged at the overflow opening (256),
wherein the overflow module (262) is formed as a second carrier element (166), which is identical with the carrier element (166) of the outlet module (160), and comprises a frame element (268), which has an abutment surface (283), and
wherein in the assembled state of the overflow module (262) at least one abutment element (212) on the carrier element side of the second carrier element (166) abuts on the abutment surface (283) of the frame element (268).

8. A sink according to any one of claims 1 to 7, **characterised in that** in the assembled state of the overflow module (160) no component of the carrier element (166) projects beyond a visible surface (128) of the bowl base (124) adjoining the outlet opening (126).

9. A sink according to any one of claims 1 to 8, **characterised in that** in the assembled state of the outlet module (160) the cover element (170) is fully received in the outlet opening (126).

10. A sink according to any one of claims 1 to 9, **characterised in that** between the cover element (170) and a boundary surface (130) of the outlet opening (126) there is formed a surrounding gap (252), through which water can flow out from a visible surface (128) of the bowl base (124) which adjoins the outlet opening (126) to the outlet body (162).

11. A sink according to any one of claims 1 to 10, **characterised in that** in the assembled state of the outlet module (160) the cover element (170) fully covers an attachment element (168) received at least partly in the attachment element receptacle (196) of the carrier element (166).

12. A sink according to any one of claims 1 to 11, **characterised in that** the cover element (170) has at least one latching element (230) on the cover element side, which in the assembled state of the outlet module (160) is latched with the carrier element (166).

13. A sink according to any one of claims 1 to 12, **characterised in that** the outlet body (162) has at least one angular positioning element (185) on the outlet body side, which in the assembled state of the outlet module (160) co-operates with an outlet body angular positioning element (250) of the carrier element (166) such that the outlet body (162) is secured against rotation relative to the carrier element (166).

## Revendications

1. Évier avec une ouverture d'évacuation (126) dans un fond de bac (124) de l'évier (100) et un module d'évacuation (160) disposé au niveau de l'ouverture d'évacuation (126), dans lequel le module d'évacuation (160) comprend un corps d'évacuation (162), un élément de fixation (168) pour serrer le corps d'évacuation (162) contre le fond de bac (124) et un élément de recouvrement (170),
dans lequel le fond de bac (124) présente au moins un élément de positionnement (158) côté fond de bac,
dans lequel le module d'évacuation (160) comprend un élément de support (166), dans lequel l'élément de recouvrement (170) est maintenu de manière amovible au niveau de l'élément de support (166) dans l'état monté du module d'évacuation (160),
dans lequel l'élément de recouvrement (170) n'est pas réalisé de manière symétrique en rotation ou est pourvu d'un marquage (246) non symétrique en rotation au niveau de son côté visible (244) opposé à l'élément de support (166) dans l'état monté du module d'évacuation (160),
dans lequel l'élément de support (166) comprend au moins un logement d'élément de fixation (196) et au moins un élément de positionnement (220) côté élément de support,
dans lequel l'élément de positionnement (220) côté élément de support et l'élément de positionnement (158) côté fond de bac coopèrent de telle sorte que l'élément de support (166) est bloqué pour empêcher toute rotation par rapport au fond de bac (124), et
dans lequel
a) l'élément de positionnement (220) côté élément de support comprend une saillie et l'élément de positionnement (158) côté fond de bac comprend un évidement et/ou une rainure (148),
ou
b) l'élément de positionnement côté élément de support comprend un évidement et/ou une rainure et l'élément de positionnement côté fond de bac comprend une saillie,
**caractérisé en ce**
**que** l'au moins un élément de positionnement (158) côté fond de bac est réalisé d'un seul tenant avec le fond de bac (124), et
**que** l'élément de recouvrement (170) présente au moins un élément de positionnement angulaire (234) côté élément de recouvrement et l'élément de support (166) présente au moins un élément de positionnement angulaire d'élément de recouvrement (232), lequel coopère de telle sorte avec l'élément de positionnement angulaire (234) côté élément de recouvrement que l'élément de recouvrement (170) est bloqué pour empêcher toute rotation par rapport à l'élément de support (166).

2. Évier selon la revendication 1, **caractérisé en ce que** le fond de bac (124) présente au moins deux éléments de positionnement (158) côté fond de bac, et que l'élément de support (166) présente au moins deux éléments de positionnement (220) côté élément de support, lesquels coopèrent de telle sorte avec respectivement un des éléments de positionnement (158) côté fond de bac que l'élément de support (166) est bloqué pour empêcher toute rotation par rapport au fond de bac (124).

3. Évier selon la revendication 2, **caractérisé en ce qu'**au moins deux éléments de positionnement (220) côté élément de support servent dans le même temps d'éléments de centrage, par lesquels l'élément de support (166) est centré dans l'état monté du module d'évacuation (160) par rapport à l'ouverture d'évacuation (126).

4. Évier selon l'une quelconque des revendications 1 à 3, **caractérisé en ce que** le fond de bac (124) présente au moins un élément d'appui (144) côté fond de bac, et que l'élément de support (166) présente au moins un élément de placement (212) côté élément de support, qui repose dans l'état monté du module d'évacuation (160) au niveau de l'élément d'appui (144) côté fond de bac.

5. Évier selon la revendication 4, **caractérisé en ce qu'**une surface d'appui (146) de l'élément d'appui (144) côté fond de bac est décalée en direction du corps d'évacuation (162) par rapport à une face visible (128), jouxtant l'ouverture d'évacuation (126), du fond de bac (124).

6. Évier selon l'une quelconque des revendications 4 ou 5, **caractérisé en ce que** l'élément de support (166) présente une élasticité de forme et peut être déformé de telle manière lors du montage du module d'évacuation (160) que dans l'état monté du module d'évacuation (160), l'élément de placement (212) côté élément de support repose sensiblement à plat au niveau de l'élément d'appui (144) côté fond de bac.

7. Évier selon l'une quelconque des revendications 4 à 6, **caractérisé en ce que** l'évier (100) présente une ouverture de trop-plein (256), dans lequel l'évier (100) comprend un module de trop-plein (262), qui est disposé au niveau de l'ouverture de trop-plein (256),
dans lequel le module de trop-plein (262) comprend un deuxième élément de support (166), lequel est réalisé de manière identique à l'élément de support (166) du module d'évacuation (160), et un élément de cadre (268), lequel présente une surface d'appui (283), et
dans lequel dans l'état monté du module de trop-plein (262), au moins un élément de placement (212) côté élément de support du deuxième élément de support (166) repose au niveau de la surface d'appui (283) de l'élément de cadre (268).

8. Évier selon l'une quelconque des revendications 1 à 7, **caractérisé en ce que** dans l'état monté du module d'évacuation (160), aucun élément constitutif de l'élément de support (166) ne fait saillie d'une surface visible (128), jouxtant l'ouverture d'évacuation (126), du fond de bac (124).

9. Évier selon l'une quelconque des revendications 1 à 8, **caractérisé en ce que** dans l'état monté du module d'évacuation (160), l'élément de recouvrement (170) est logé en totalité dans l'ouverture d'évacuation (126).

10. Évier selon l'une quelconque des revendications 1 à 9, **caractérisé en ce qu'**est réalisée entre l'élément de recouvrement (170) et une surface de délimitation (130) de l'ouverture d'évacuation (126), une fente (252) périphérique, par laquelle de l'eau peut s'évacuer depuis une surface visible (128), jouxtant l'ouverture d'évacuation (126), du fond de bac (124) vers le corps d'évacuation (162).

11. Évier selon l'une quelconque des revendications 1 à 10, **caractérisé en ce que** dans l'état monté du module d'évacuation (160), l'élément de recouvrement (170) recouvre en totalité un élément de fixation (168) logé au moins en partie dans le logement d'élément de fixation (196) de l'élément de support (166).

12. Évier selon l'une quelconque des revendications 1 à 11, **caractérisé en ce que** l'élément de recouvrement (170) présente au moins un élément d'enclenchement (230) côté élément de recouvrement, qui est enclenché avec l'élément de support (166) dans l'état monté du module d'évacuation (160).

13. Évier selon l'une quelconque des revendications 1 à 12, **caractérisé en ce que** le corps d'évacuation (162) présente au moins un élément de positionnement angulaire (185) côté corps d'évacuation, qui coopère, dans l'état monté du module d'évacuation (160), de telle sorte avec un élément de positionnement angulaire de corps d'évacuation (250) de l'élément de support (166) que le corps d'évacuation (162) est bloqué pour empêcher toute rotation par rapport à l'élément de support (166).
